# FASCICULE DE BREVET EUROPEEN

(11) **EP 0 205 361 B1**
(45) Date de publication et mention de la délivrance du brevet: **31.01.1990**
(21) Numéro de dépôt: 86400929.5
(22) Date de dépôt: 28.04.1986
(51) Int. Cl.: H01H 71/52, H01H 5/16

(54) **Mécanisme de fermeture manuelle brusque d'un disjoncteur miniature**
Handbetätigte Schnapp-Schliesseinrichtung eines Miniaturschutzschalters
Hand-actuated snap-closing mechanism for a miniaturized circuit breaker

(30) Priorité: 13.05.1985 FR 8507343
(43) Date de publication de la demande: 17.12.1986
(73) Titulaire: MERLIN GERIN, F-38050 Grenoble Cédex (FR)
(72) Inventeur: Bartolo, William, F-38050 Grenoble cédex (FR); de Robertis Patrick, F-38050 Grenoble Cédex (FR); Vanzetto, Daniel, F-38050 Grenoble Cédex (FR)
(74) Mandataire: Kern, Paul

(56) Documents cités:
- FR-A- 716 054
- FR-A- 798 188
- FR-A- 2 344 950
- US-A- 1 754 585

## Description

L'invention est relative à un mécanisme de fermeture manuelle brusque d'un disjoncteur électrique miniature à boîtier isolant moulé, comprenant:
- une manette basculante de manoeuvre manuelle de fermeture et d'ouverture, reliée par une chaîne cinématique à un bras porte-contact,
- un ressort accumulateur d'énergie ancré entre le corps de la manette et un levier intermédiaire, lequel est articulé à une biellette de transmission pour former une genouillère en liaison avec ladite chaîne cinématique,
- et un dispositif de blocage de la chaîne cinématique durant l'armement du ressort accumulateur d'énergie, la neutralisation dudit dispositif de blocage s'effectuant en fin de course de fermeture autorisant la détente du ressort pour une fermeture brusque des contacts.

Le document FR-A 798 188 décrit un mécanisme de fermeture brusque pour disjoncteur, ayant trois leviers articulés entre eux pour constituer deux genouillères agencées entre le barreau porte-contacts et la manette.

L'un des leviers extrêmes est rendu solidaire du barreau, et est doté d'un bec susceptible de coopérer lors de la course de fermeture avec un premier bossage de la manette. La manette est reliée à l'autre levier extrême par un ressort accumulateur. La manette comporte un deuxième bossage venant en butée contre un ergot du levier pour limiter la course de fermeture de la manette. Au début de la course de fermeture, le levier est immobilisé, ainsi que le barreau qui reste par conséquent en position d'ouverture. Le ressort est bandé jusqu'à l'engagement du premier bossage contre le bec du levier, entraînant la libération du levier de la première genouillère. Le mouvement brusque de rotation du levier assure le déplacement du barreau vers la position de fermeture. Ce mouvement est stoppé lorsque l'ergot du levier vient en butée contre le deuxième bossage de la manette. Une autre butée réglable est nécessaire pour limiter la course du levier intermédiaire. Un tel agencement est compliqué et risque d'engendrer des rebondissements des contacts, avec en plus un certain effort d'actionnement de la manette pour l'opération de fermeture.

D'autres mécanismes connus de fermeture brusque nécessitent généralement une interruption de la chaîne cinématique par des systèmes de leviers d'encliquetage destinés à coopérer directement avec le bras porte-contact, lors de la course de fermeture de la manette. Ces mécanismes sont compliqués et présentent un encombrement important incompatible avec le volume réduit du boîtier.

L'objet de la présente invention consiste à réaliser un mécanisme simple de fermeture manuelle brusque des contacts d'un appareil de coupure de courant dont l'actionnement nécessite une force normale sans point dur excessif lors de l'entrée en action du ressort accumulateur.

Le mécanisme selon l'invention est caractérisé en ce que le dispositif de blocage comporte:
- une plaquette de retenue susceptible d'occuper une position active et une position inactive, respectivement lors de l'armement et de la détente du ressort accumulateur,
- une lumière ménagée dans la plaquette pour guider l'extrémité opposée de la biellette de transmission, en autorisant au début de la course de fermeture de la manette, l'entraînement par la chaîne cinématique du bras porte-contact jusqu'à une position intermédiaire stable, séparée du contact fixe par un intervalle de faible épaisseur,
- un bossage de la lumière servant de butée de verrouillage à la biellette pendant la course de fermeture poursuivie de la manette, appropriée à l'armement du ressort accumulateur en position active de la plaquette,
- et un ergot de déverrouillage solidaire du corps de la manette pour déplacer en fin de course de fermeture, la plaquette de retenue de la position active vers la position inactive, autorisant le franchissement du point mort de la genouillère, et la détente du ressort accumulateur pour le déplacement rapide du bras porte-contacts de la position intermédiaire vers la position de fermeture.

On remarque que tous les organes indispensables à la fermeture brusque du mécanisme de commande sont situés au niveau de la manette. Ils peuvent être adjoints en usine sans modification notable à des mécanismes classiques pour transformer un disjoncteur standard en un disjoncteur à fermeture brusque des contacts.

La plaquette de retenue est montée à pivotement dans un palier du boîtier et est sollicitée vers la position active par un ressort de polarisation prenant appui sur un rebord situé à l'opposé du palier.

Le ressort accumulateur est constitué avantageusement par un ressort hélicoïdal de torsion logé autout de l'axe de pivotement de la manette dans une cavité cylindrique du corps de la manette.

D'autres avantages et caractéristiques ressortiront plus clairement de la description qui va suivre d'un mode de mise en oeuvre de l'inventiion, donnée à titre d'exemple non limitatif et représenté aux dessins annexés dans lesquels :
- les figures 1 à 4 sont des vues schématiques en élévation d'un mécanisme de fermeture brusque selon l'invention, représenté respectivement en position d'ouverture, en cours de mouvement de fermeture avant et après la libération de la biellette de transmission, et en position de fermeture des contacts ;
- la figure 5 montre une vue en coupe transversale selon la ligne V - V de la figure 1 ;
- la figure 6 est une autre vue en coupe selon la ligne VI - VI de la figure 2.

Sur les figures, un dispositif de fermeture brusque 10 est incorporé dans le mécanisme de commande d'un appareil électrique de coupure de courant, notamment un disjoncteur miniature à basse tension et à boîtier isolant 12 moulé. Le mécanisme de chaque pôle comporte une manette 14 basculante de manoeuvre manuelle reliée par une chaîne cinématique 16 de transmission à un bras de contact 18 de support du contact mobile 19, coopérant avec un contact fixe 10. La chaîne cinématiqe 16 du mécanisme est décrite en détail dans le brevet français n_{°} 2 344 950, mais les organes de déclenchement du mécanisme n'ont pas été représentés sur les figures 1 à 4.

La chaîne cinématique 16 comprend un culbuteur 22 monté à rotation sur un axe 24 fixe. L'une des branches 25 du culbuteur 22 porte un pivot 26 sur lequel est monté à pivotement le bras de contact 18, coopérant avec une butée d'accrochage appartenant au levier de déclenchement (non représenté).

En position active de la butée d'accrochage, le bras de contact 18 se trouve verrouillé sur le culbuteur 22 , de manière à constituer une liaison bidirectionnelle entre la manette 14 et le bras de contact 18. En position déverrouillée de la butée d'accrochage, suite à un déclenchement du mécanisme sur défaut, le bras de contact 18 est déverrouillé par rapport au culbuteur 22, entraînant la brisure de la liaison mécanique entre la manette 14 et le bras de contact 18. Un ressort d'ouverture ( non représenté) provoque ensuite la séparation des contacts 19, 20, indépendamment de la manette 14. Le fonctionnement d'un tel mécanisme est bien connu des spécialistes, et il est inutile de le décrire plus en détail.

Selon l'invention, le dispositif de fermeture brusque 10 est composé d'un ressort 30 accumulateur d'énergie logé dans une cavité 32 cylindrique du corps 34 de la manette 14, et d'une plaquette de retenue 36, coopérant avec la chaîne cinématique 16 du mécanisme. La manette 14 basculante est montée à rotation entre deux positions extrêmes de fermeture et d'ouverture sur un axe 38 transversal fixe positionné dans des paliers alignés du boîtier 12. Le ressort 30 accumulateur d'énergie est constitué par un ressort hélicoïdal de torsion s'étendant dans la cavité 32 coaxialement autour de l'axe 38. L'une des extrémités 31 du ressort 30 accumulateur est engagée dans une fente du corps 34 de la manette 14, tandis que l'autre extrémité 33 opposée est solidarisée à un levier intermédiaire 40 de support d'une biellette 42 de transmission. La branche 44 du culbuteur 22 située à l'opposé du pivot 26 est accrochée à la biellette 42, formée par un étrier en U.

L'un des bras de la biellette 42 est articulée sur le levier 40 , monté à pivotement sur l'axe 38, et l'autre bras est guidé à l'intérieur d'une lumière 46, ménagée dans la plaquette de retenue 36. La biellette de transmission 42 et le levier intermédiaire 40 constituent une genouillère agencée entre la manette 14 et le culbuteur 22.

La lumière 46 de la plaquette de retenue 36 est dotée d'un bossage 48, agencé pour former une butée effaçable,coopérant avec la biellette 42. Le corps 34 de la manette 14 est équipé d'un ergot 50 de déverrouillage se déplaçant selon une trajectoire circulaire, lors du basculement de la manette 14. La plaquette de retenue 36 est monté à pivotement limité sur un épaulement ou palier 52 du boîtier 12 de manière à occuper une position active de verrouillage ou une position effacée de déverrouillage. A l'opposé du palier 52, la plaquette 36 comporte un rebord 54 coopérant avec un ressort 56 de polarisation qui sollicite la plaquette 36 dans le sens trigonométrique vers la position active, autorisant la venue en butée de la biellette 42 contre le bossage 48 (figure 2) lors de la manoeuvre de fermeture de la manette 14. L'ergot 50 du corps 34 sert d'organe d'entraînement de la plaquette de retenue 36 vers la position effacée à l'encontre de l'action du ressort de polarisation 56, provoquant la brisure de la genouillère 40, 42, lorsque la manette 14 arrive en fin de course de fermeture (figure 3). Le ressort de polarisation 56 est formé avantageusement par un brin du ressort de rappel du verrou de déclenchement.

Un ressort de rappel 58, disposé entre le boîtier 12 et le corps 34 à l'opposé du levier 40, sollicite la manette 14 vers la position d'ouverture (figure 1). Le dispositif de fermeture brusque 10 présente une structure compacte grâce à la disposition coaxiale du ressort accumulateur 30, du levier 40 et de la plaquette de retenue 36 sur l'axe 38 de la manette 14.

Le fonctionnement du dispositif de fermeture brusque 10 selon l'invention est le suivant :

En position d'ouverture du mécanisme (figure 1), la plaquette de retenue 36 se trouve en position active de verrouillage par l'action du ressort de polarisation 56, et la biellette 42 est séparée du bossage 48 par une distance prédéterminée. Au début de course de fermeture du mécanisme par pivotement de la manette 14 dans le sens des aiguilles d'une montre, indiqué par la flèche F sur la figure 2, la biellette 42 se déplace dans la lumière 46 jusqu'à la venue en butée contre le bossage 48 de la plaquette de retenue 36. La chaîne cinématique 16 entraîne, durant ce début de course de fermeture, le bras de contact 18 dans le sens trigonométrique jusqu'à une position intermédiaire stable séparée du contact fixe 20 par un faible intervalle "d" ayant une longueur d'un ou de quelques millimètres. Cette position intermédiaire stable du bras de contact 18 correspond à la position d'accrochage de la biellette 42 sur le bossage 48.

L'armement du ressort 30 accumulateur d'énergie s'opère au cours du mouvement poursuivi de pivotement de la manette 14 vers la position représentée à la figure 3. Le blocage de la biellette 42 par la plaquette de retenue 36 entrave le déplacement de la liaison cinématique, et le bras de contact 18 reste immobile dans la position intermédiaire de la figure 2. Lorsque la manette 14 arrive dans la position de la figure 3, l'ergot 50 de déverrouillage entraîne la plaquette de retenue 36 dans le sens des aiguilles d'une montre vers la position effacée, à l'encontre de la force du ressort 56. La libération de la biellette 42 autorise le passage du point mort de la genouillère, et la détente du ressort 30. Toute l'énergie emmagasinée dans ce dernier, par l'actionnement de la manette 14 est ainsi restituée au culbuteur 22 de la liaison cinématique 16, provoquant une fermeture brusque des contacts 19, 20, (figure 4).

La biellette de transmission 42 est alors positionnée au fond de la lumière 46, et la plaquette de retenue 36 reste sollicitée en position effacée par l'ergot 50. L'effacement du bossage 48 autorise ensuite une manoeuvre d'ouverture manuelle du disjoncteur en faisant pivoter la manette 14 dans le sens inverse des aiguilles d'une montre vers la position de la figure 1.

## Revendications

1. Mécanisme de fermeture manuelle brusque d'un disjoncteur électrique miniature à boîtier (12) isolant moulé, comprenant:
- une manette (14) basculante de manoeuvre manuelle de fermeture et d'ouverture, reliée par une chaîne cinématique (16) à un bras porte-contact (18),
- un ressort (30) accumulateur d'énergie ancré entre le corps (34) de la manette (14) et un levier intermédiaire (40), lequel est articulé à une biellette (42) de transmission pour former une genouillère en liaison avec ladite chaîne cinématique (16),
- et un dispositif de blocage de la chaîne cinématique (16) durant l'armement du ressort (30) accumulateur d'energie, la neutralisation dudit dispositif de blocage s'effectuant en fin de course de fermeture autorisant la détente du ressort (30) pour une fermeture brusque des contacts (19, 20), caractérisé en ce que le dispositif de blocage comporte:
- une plaquette de retenue (36) susceptible d'occuper une position active et une position inactive, respectivement lors de l'armement et de la détente du ressort accumulateur (30),
- une lumière (46) ménagée dans la plaquette (36) pour guider l'extrémité opposée de la biellette (42) de transmission, en autorisant au début de la course de fermeture de la manette (14), l'entraînement par la chaîne cinématique (16) du bras porte-contact (18) jusqu'à une position intermédiaire stable, séparée du contact fixe (20) par un intervalle (d) de faible épaisseur,
- un bossage (48) de la lumière (46) servant de butée de verrouillage à la biellette (42) pendant la course de fermeture poursuivie de la manette (14), appropriée à l'armement du ressort accumulateur (30) en position active de la plaquette (36),
- et un ergot (50) de déverrouillage solidaire du corps (34) de la manette (14) pour déplacer en fin de course de fermeture, la plaquette de retenue (36) de la position active vers la position inactive, autorisant le franchissement du point mort de la genouillère, et la détente du ressort accumulateur (30) pour le déplacement rapide du bras porte-contacts (18) de la position intermédiaire vers la position de fermeture.

2. Mécanisme de fermeture selon la revendication 1, caractérisé en ce que la plaquette de retenue (36) est montée à pivotement dans un palier (52) du boîtier (12), et est sollicitée vers la position active par un ressort de polarisation (56) prenant appui sur un rebord (54) situé à l'opposé du palier (52).

3. Mécanisme de fermeture selon la revendication 2, caractérisé en ce que le levier intermédiaire (40) est monté à rotation sur l'axe (38) de la manette (14), et que le palier (52) de guidage de la plaquette de retenue (36) est formé par un épaulement coaxial à l'axe (38) de la manette (14).

4. Mécanisme de fermeture selon l'une des revendications 1 à 3, caractérisé en ce que le ressort (30) accumulateur d'énergie est constitué par un ressort hélicoïdal de torsion logé coaxialement autour de l'axe (38) dans une cavité (32) cylindrique du corps (34) de la manette (14).

5. Mécanisme de fermeture selon l'une des revendications 1 à 4, caractérisé en ce que la biellette de transmission (42) comporte un étrier en forme de U accroché à un culbuteur (22) de la chaîne cinématique (16), l'un des bras de l'étrier étant articulé au levier intermédiaire (40), et l'autre bras se déplaçant à l'intérieur de la lumière (46) de la plaquette de retenue (36).

## Claims

1. Fast manual closing mechanism of a miniature electrical circuit breaker with a moulded insulating casing (12), comprising:
- a pivoting manual opening and closing operating handle (14), coupled by a kinematic linkage system (16) to a contact arm (18),
- an energy storage spring (30), anchored between the body (34) of the handle (14) and an intermediate lever (40) articulated on a transmission rod (42) to form a toggle joint coupled with said kinematic linkage system (16),
- and a device for blocking the kinematic linkage system (16) during loading of the energy storage spring (30), neutralization of said blocking device taking place at end of closing travel allowing the spring (30) to be released for fast closing of the contacts (19, 20), characterized in that the blocking device comprises:
- a retaining plate (36) able to occupy an active position and an inactive position respectively during loading and releasing of the energy storage spring (30),
- an aperture (46) disposed in the plate (36) to guide the opposite end of the transmission rod (42) allowing at the beginning of the closing travel of the handle (14) engagement of the contact arm (18) by means of the kinematic linkage system (16) until a stationary intermediate position, separated from the stationary contact (20) by a clearance (d) of small thickness,
- an abutment (48) of the aperture (46) acting as stop for the rod (42) during the closing travel of the handle (14), appropriate for the loading of the energy storage spring (30) in the active position of the plate (36),
- and an unlocking pin (50) securedly united to the body (34) of the handle (14), in such a way as to move at the end of the closing travel the retaining plate (36) from the active position to the inactive position, allowing the dead point of said toggle joint to be passed, and the energy storage spring (30) to be released for the fast moving of the contact arm (18) from the intermediate position to the closing position.

2. Closing mechanism according to claim 1, characterized in that the retaining plate (36) is pivotally mounted in a bearing (52) of the casing (12) and is biased towards the active position by a bias spring (56) taking its bearing on a ledge (54) situated opposite the bearing (52).

3. Closing mechanism according to claim 2, characterized in that the intermediate lever (40) is pivotally mounted on the spindle (38) of the handle (14) and that the guide bearing (52) of the retaining plate (36) is formed by a coaxial shoulder of the spindle (38) of the handle (14).

4. Closing mechanism according to one of the claims 1 to 3, characterized in that the energy storage spring (30) is constituted by a torsion coil spring housed coaxially around the spindle (38) in a cylindrical cavity (32) of the body (34) of the handle (14).

5. Closing mechanism according to one of the claims 1 to 4, characterized in that the transmission rod (42) comprises a U-shaped bracket latched to a rocker (22) of the kinematic linkage system (16), one of the arms of the bracket being articulated on the intermediate lever (40), and the other arm moving inside the aperture (46) of the retaining plate (36).

## Patentansprüche

1. Handbetätigter Schnapp-Schließmechanismus eines elektrischen Miniaturschutzschalters mit einem Isoliergehäuse (12), mit:
- einem handbetätigten schwenkbaren Betätigungsgriff (14) zum Schließen und Öffnen, der durch eine kinematische Kette (16) mit einem Kontaktträgerarm (18) verbunden ist,
- einer Energiespeicherfeder (30), die zwischen dem Hauptstück (34) des Griffs (14) und einem Zwischenhebel (40) verankert ist, welcher mit einer Übertragungsstange (42) gelenkig verbunden ist, um ein Kniegelenk zu bilden, das in Verbindung mit der genannten kinematischen Kette (16) ist,
- und einer Sperrvorrichtung der kinematischen Kette (16) während des Spannens der Energiespeicherfeder (30), wobei die Neutralisierung der genannten Sperrvorrichtung am Ende des Offnungsweges stattfindet und ein Entspannen der Feder (30) erlaubt für ein plötzliches Schließen der Kontakte (19, 20),
dadurch gekennzeichnet, daß die Sperrvorrichtung aufweist:
- eine Zurückhaltplatte (36), die eine aktive und eine inaktive Stellung einnehmen kann während des Spannens bzw. des Entspannens der Speicherfeder (30),
- eine in der Platte (36) vorgesehene Öffnung (46), um das entgegengesetzte Ende der Übertragungsstange (42) zu führen, und zu Beginn des Öffnungsweges des Griffs (14) das Antreiben des Kontaktträgerarms (18) durch die kinematische Kette (16) zu erlauben, bis zu einer festen Zwischenlage, von dem festen Kontakt (20) durch einen Zwischenraum (d) von geringer Breite getrennt,
- einen Vorsprung (48) der Öffnung (46), der als Verriegelungsanschlag für die Übertragungsstange (42) während des fortgesetzten Schließweges des Griffs (14) dient, geeignet zum Spannen der Speicherfeder (30) in der aktiven Lage der Platte (36),
- und einen mit dem Hauptstück (34) des Griffs (14) verbundenen Entriegelungsnocken (50), um bei Ende des Schließweges die Zurückhaltplatte (36) von der aktiven Lage in die inaktive Lage zu bewegen, was das Überschreiten des toten Punktes des Kniegelenks erlaubt und das Entspannen der Speicherfeder (30) für die schnelle Bewegung des Kontaktträgerarms (18) von der Zwischenlage in die Schließlage.

2. Schließmechanismus gemäß Anspruch 1, dadurch gekennzeichnet, daß die Zurückhaltplatte (36) drehbar in einem Lager (52) des Gehäuses (12) gelagert ist und in die aktive Lage gezogen wird durch eine Polarisationsfeder (56), die sich auf einen Rand (54) stützt, der gegenüber dem Lager (52) gelegen ist.

3. Schließmechanismus gemäß Anspruch 2, dadurch gekennzeichnet, daß der Zwischenhebel (40) drehbar auf der Achse (38) des Griffs (14) gelagert ist, und daß das Führungslager (52) der Zurückhaltplatte (36) durch einen zur Achse (38) des Griffs (14) koaxialen Ansatz gebildet wird.

4. Schließmechanismus gemäß einem der Ansprüche 1 bis 3, dadurch gekennzeichnet, daß die Energiespeicherfeder (30) von einer Spiraltorsionsfeder gebildet wird, die koaxial um die Achse (38) gelagert ist, in einer zylindrischen Aushöhlung (32) des Hauptstückes (34) des Griffs (14).

5. Schließmechanismus gemäß einem der Ansprüche 1 bis 4, dadurch gekennzeichnet, daß die Übertragungsstange (42) einen U-förmigen Bügel aufweist, der an einem Kipphebel (22) der kinematischen Kette (16) angehängt ist, wobei der eine Arm des Bügels mit dem Zwischenhebel (40) beweglich verbunden ist, und der andere Arm sich im Innern der Öffnung (46) der Zurückhaltplatte (36) bewegt.
